# EUROPÄISCHE PATENTSCHRIFT

(11) **EP 1 596 034 B1**
(45) Veröffentlichungstag und Bekanntmachung des Hinweises auf die Patenterteilung: **05.01.2011**
(21) Anmeldenummer: 05006346.0
(22) Anmeldetag: 23.03.2005
(51) Int. Cl.: E06B 9/52

(54) **Halteeinrichtung zum Halten eines Tragrahmens an einem Halterahmen**
Holding device to hold a frame onto a support frame
Dispositif de support pour supporter un cadre sur un cadre porteur

(30) Priorität: 02.04.2004 DE 102004016225
(43) Veröffentlichungstag der Anmeldung: 16.11.2005
(73) Patentinhaber: Kochler, Kurt, 91569 Burk (DE)
(72) Erfinder: Kochler, Kurt, 91569 Burk (DE)
(74) Vertreter: Tergau & Pohl Patentanwälte

(56) Entgegenhaltungen:
- EP-A2- 0 942 141
- US-A- 1 955 648
- US-A- 2 015 663
- US-A- 2 596 438

## Beschreibung

Die Erfindung betrifft einen Tragrahmen für ein Fliegen- oder Pollenschutz-Gittertuch o. dgl. gemäß dem Oberbegriff des Anspruchs 1. Ein derartiger Tragrahmen ist z. B. aus der EP 0 942 141 A2 bekannt.

Es wäre sinnvoll, eine Halteeinrichtung, mit der ein mit einem solchen Tuch versehener Tragrahmen an einem Fenster oder an einer Balkontür befestigt werden kann, so auszugestalten, dass man ohne Bohren und Verschrauben auskommt. Außerdem sollte eine leichte Lösbarkeit des Tragrahmens gewährleistet sein. Zudem sollte nach einer Ausführung gesucht werden, die auch von ungeübten Personen einfach zu handhaben ist.

Aufgabe der vorliegenden Erfindung ist es, einen Tragrahmen der eingangs genannten Art anzugeben, der mit einem Verbindungsteil versehen ist, das besonders einfach zu handhaben und zu montieren ist. Das Verbindungsteil soll eine besonders stabile Verbindung gewährleisten. Darüber hinaus soll es einfach und kostengünstig zu fertigen sowie vielseitig einsetzbar sein.

Diese Aufgabe wird erfindungsgemäß gelöst durch die Merkmale des Anspruchs 1.

Mit Vorteil wird hierbei ein Verbindungsteil (Verbindungsklammer) eingesetzt, das insgesamt aus einem Metalldraht, vorzugsweise aus einem federnden Stahldraht, besteht und entsprechend gebogen ist.

Die beiden inneren Enden der Schenkel können bei Bedarf durch eine Verbindung in Form eines Steges mit einander verbunden sein. Vielfach genügt es aber, wenn die beiden inneren Enden der Schenkel durch eine als Biegung oder Krümmung ausgebildete Verbindung auf direktem Wege mit einander verbunden sind.

Die Arretierungsfläche des zweiten Schenkels wird als Anpreß- oder Druckstelle in Form einer Anlagefläche verwendet. Sie liegt unter Federspannung innen in einer Nut des Profil-Holmes an. Sie kann durch ein Hin- und Herlaufen des Metalldrahts, insbesondere durch eine Wellung, aber natürlich auch durch eine Zick-Zack-Form, Mäanderform oder dgl. des Metalldrahts gebildet sein. Die Nase des ersten Schenkels bildet dabei die Gegendruckstelle. Die Nase dient ebenfalls zum Festlegen und wird am oder im Halterahmen angebracht.

Die Wellung oder dgl. sollte zumindest am äußeren Ende des zweiten Schenkels vorhanden sein. Sie kann in einer vorteilhaften Ausgestaltung aber auch gleichzeitig sowohl am äußeren als auch am inneren Ende des zweiten Schenkels vorgesehen sein, wobei dazwischen ein gerader Verlauf des Metalldrahts vorgesehen ist. Alternativ kann auch so vorgegangen werden, dass sich die Wellung über den gesamten zweiten Schenkel erstreckt. Und sie kann hierbei in einer Ebene parallel zur Haltenase des ersten Schenkels angeordnet sein.

In jedem dieser Fälle kann die Wellung einen bis fünf Wellenzüge umfassen, in Ausnahmefällen sogar noch mehr, um jeweils eine gute und verrückungsfreie Anlagefläche zu bilden.

Und der erste Schenkel sollte insbesondere geradlinig verlaufen, bis er in die Haltenase übergeht.

Bezogen auf die Längsachse der Wellung, die parallel zum geradlinigen ersten Schenkel verlaufen sollte, kann die Wellung ungleich große Höhen (Berge) und Tiefen (Täler) besitzen. Die Tiefen (Täler) der Wellung sollten dabei so bemessen sein, dass sie in eine vorgegebene Längsnut im Tragrahmen hineinpassen.

Von Vorteil ist es auch , wenn zumindest eine Höhe und eine Tiefe des Wellenzugs in verschiedenen Ebenen liegen. In Fortpflanzungsrichtung des Wellenzugs gesehen kreuzen sich dann die von ihnen aufgespannten Flächen. Ein solcher Wellenzug lässt sich in eine Längsnut unter Verspannung einpassen, so dass der zweite Schenkel dann dort federnd festgehalten ist.

Die beiden Schenkel können prinzipiell gleich lang sein. Wird der zweite Schenkel jedoch länger bemessen als der erste Schenkel, dann kann an ihm eine relativ lange Anlage- oder Arretierungsfläche ausgebildet sein, so dass ein fester Sitz erreicht wird.

Der zweite Schenkel kann insbesondere in eine Längsrille oder Vertiefung ganz oder teilweise eingebracht sein.

Weitere vorteilhafte Ausgestaltungen sind in den Unteransprüchen festgehalten.

Die Vorteile des Tragrahmens sind darin zu sehen, dass er besonders einfach zu fertigen, zu handhaben und zu montieren ist. Er lässt sich bei der vorgegebenen Dimensionierung aller gängigen Fensterrahmen-Typen einsetzen. Darüber hinaus gewährleistet das Verbindungsteil in Verbindung mit den Profil-Schienen eine besonders stabile Verbindung zwischen Halte-und Tragrahmen, so dass man pro Halterahmen mit relativ wenigen der beschriebenen Verbindungsklammern auskommt. Ein Abspringen der montierten Verbindungsklammern ist, wie Untersuchungen ergeben haben, nämlich nicht zu befürchten.

Ausführungsbeispiele der Erfindung werden im folgenden anhand der Figuren näher erläutert. Es zeigen:
Fig. 1 einen Fensterrahmen mit einem infolge des verwendeten Verbindungsteils leicht auswechselbar angesetzten Tragrahmen für ein Fliegengittertuch in der Aufsicht,
Fig. 2 ein Verbindungsteil für eine Halteeinrichtung in perspektivischer Ansicht,
Fig. 3 das Verbindungsteil von Fig. 2 in Aufsicht entlang der Blickrichtung III-III,
Fig. 4 das Verbindungsteil von Fig. 2, das gegenüber Fig. 3 um 90° um seine Längsachse A-A gedreht ist, also in Blickrichtung IV-IV von hinten,
Fig. 5 das Verbindungsteil von Fig. 2, das gegenüber Fig. 4 um weitere 90° um seine Längsachse A-A gedreht ist, also in Blickrichtung V-V von unten,
Fig. 6 den profilierten Holm eines Tragrahmens, in dessen zentraler Aufnahmekammer ein Verbindungsteil gemäß Fig. 2 eingeschoben ist, in perspektivischer Ansicht,
Fig. 7 einen solchen Holm eines Tragrahmens, befestigt mit Hilfe eines Verbindungsteils gemäß Fig. 2 am Holm eines Halterahmens, in einer Schnittdarstellung und
Fig. 8 einen Eckverbinder, an dem zwei Verbindteile im Winkel von 90° zu einander angebracht sind.

Nach Fig. 1 ist ein Halterahmen 2, speziell ein Fensterrahmen vorgesehen, von dem nur ein Ausschnitt des im Querschnitt rechteckigen unteren Holms gezeigt ist. Dieser Fensterrahmen 2 ist an einer nicht (dargestellten Maueröffnung) angebracht. Am Fensterrahmen 2 ist ein Tragrahmen 6 zum Tragen oder Halten eines Fliegengittertuchs 8 lösbar und ohne Verwendung von Bohrungen fest angesetzt. Von dem Tragrahmen 6 ist ebenfalls nur ein Ausschnitt des unteren Holms, der gleichfalls rechteckigen Querschnitt besitzt, gezeigt. Das Fliegengitter 8 ist auf irgendeine beliebige Art und Weise im oder am unteren Holm des Tragrahmens 6 befestigt, z. B. in eine Längsnut eingeklemmt mit Hilfe eines umlaufenden Gummibands oder mittels einer Klemmleiste.

Zur lösbaren Befestigung der Rahmen 2, 6 an bzw. von einander dient ein Verbindungsteil 4 in Form eines zu einer Federklammer gebogenen federnden Metalldrahts, insbesondere eines Stahldrahts. Dieser Metalldraht kann anwendungsbedingt einen Durchmesser von etwa 1 mm aufweisen. Das Verbindungsteil 4 besitzt einen ersten Schenkel 80 und einen zweiten Schenkel 82, die im gezeigten gespannten Zustand einen Öffnungswinkel a2 haben. Dieser Öffnungswinkel a2 ist größer als der Öffnungswinkel a1 (vgl. Fig. 2 und 4) der beiden Schenkel 80, 82 im nicht-gespannten Zustand. Der letztgenannte Öffnungswinkel a1 kann z. B. etwa 2 bis 5° betragen. Dieser geringe Öffnungswinkel a1, der u. U. noch geringer sein kann, erleichtert die Vorratshaltung und das Versenden z. B. in einer Tüte. Der Öflnungswinkel a2 ist von der Breite des umklammerten Holms des Halterahmens 2 abhängig.

Die beiden Schenkel 80, 82 gehen in einer Draht-Krümmung oder Verbindung 88 an ihren inneren Enden direkt in einander über. Hier könnte stattdessen auch ein kurzer gerader Steg vorhanden sein. Der erste Schenkel 80 besitzt an seinem äußeren Ende eine um etwa 90° (in Fig. 1 nach unten) abgebogene oder abgeknickte Haltenase 84. Diese wirkt, wie später noch deutlich wird, mit ihrer einen Längsseite als Gegendruckstelle.

Von Bedeutung ist, dass der zweite Schenkel 82 eine ebene Anlage- oder Arretierungsfläche 86 zum Festlegen im Tragrahmen 6 besitzt. In Fig. 1 liegt die Arretierungsfläche 86 an der Seitenwand einer Längsnut 7 an. Diese Längsnut 7 ist - bezogen auf den Durchmesser des Drahts - senkrecht zur Papierebene wesentlich tiefer als ihre Breite. Dies wird später auch aus Fig. 6 ersichtlich. In Fig. 1 sind Höhen (Erhebungen, Berge) 92 und Tiefen (Täler) 94 einer Wellung am äußeren Ende des zweiten Aschenkels 82 angedeutet. Die Höhen 92 und Tiefen 94 liegen hier in einer Ebene. Abweichend davon können sie auch schräg zu einander ausgerichtet sein, so dass der zweite Schenkel 82 durch diese Formgebung bereits zu einem gewissen Grade (ohne Anpressung oder Anspannung durch den ersten Schenkel 80) in der Längsnut 7 eingeklemmt wird.

In Fig. 2 bis 5 sind Details eines solchen Verbindungsteils 4 weiter verdeutlicht. Die über die Verbindung 88 direkt mit einander verbundenen Schenkel 80, 82 besitzen einen Öffnungswinkel a1 von z. B. 2 bis 5°. Am Ende des geradlinig ausgebildeten ersten Schenkels 80 befindet sich die erwähnte Nase 84, und durch die Oberseite der in einer Ebene gehaltenen Wellung des zweiten Schenkels 82 wird die ebene Arretierungsfläche 86 gebildet. Statt der dargestellten gleichförmigen Wellung mit runden Höhen 92 und runden Tiefen 94 kann auch ein anderes Hin- und Herlaufen im Kurvenzug gewählt werden, beispielsweise eine Mäander-oder Dreieckform.

In den Fig. 2 bis 5 ist die Wellung am inneren Ende mit einem Tal 94 und am äußeren Ende mit zwei Tälern 94 ausgebildet. Dazwischen befindet sich ein gerader Verlauf 90 des Metalldrahts. Stattdessen kann sich die Wellung auch über den gesamten zweiten Schenkel 82 erstrecken. Die Haltenase 84 liegt parallel zur Ebene der Wellung. Die zweite Schenkel 82 ist um einiges länger als der erste Schenkel 80, um eine genügende Anzahl von Teilwellen unterzubringen und so einen sicheren Halt zu gewährleisten.

Vorliegend besitzt die Wellung am inneren Ende des zweiten Schenkels 82 nur etwa eine halbe komplette Teilwelle, und die Wellung am äußeren Ende besitzt nur etwa 2 komplette Teilwellen. Dies dürfte vielfach für eine Sicherung des zweiten Schenkels 82 über die Täler 94 in der Längsnut 7 ausreichen. Allgemein gesprochen können 1 bis 5 vollständige Teilwellen vorgesehen sein.

Aus den Fig. 3 und 5 ergibt sich, dass die Wellung - bezogen auf die Ebene, die von der Längsachse A-A des ersten Schenkels 80 und von der Längsachse A'-A' des zweiten Schenkels 82 aufgespannt wird - Höhen 92 besitzt, die kleiner sind als die Tiefen 94. Die Tiefen 94 sind der Tiefe der Längsnut 7 angepaßt.

Die Längsnut 7 wird - je nach verwendetem Standard-Fliegengitter-Rahmen 2 - eine größere Breite haben als dem Durchmesser des Drahts entspricht. Durch das früher schon erwähnte Schräg-Anordnen der Höhen 92 und Tiefen 94 läßt sich eine seitlich federnde Einpassung in die Längsnut 7 erreichen, und eine Arretierung in der Längsnut 7 findet dann automatisch statt.

In Fig. 6 und 7 ist ein profilierter Holm eines Tragrahmens 6 z. B. aus Aluminium dargestellt, der an einem Halterahmen 2 z. B. aus Holz festgemacht ist. Zum Festmachen dient wiederum ein Verbindungsteil 4 mit erstem und zweitem Schenkel 80 bzw. 82. Der zweite Schenkel 82 kann über eine Längsnut 7, die in eine zentrale Aufnahmekammer 96 übergeht, in dieser Kammer 96 untergebracht sein. Benachbart zur zentralen Aufnahmekammer 96 liegen eine Stabilisierungskammer 97 und eine weitere Aufnahmekammer 98 mit Einlaßnut 99. In die weitere Aufnahmekammer 98 kann der Rand des Fliegengitter-Tuchs 8 eingeklemmt sein, z. B. mit Hilfe eines Gummibandes oder einer Klemmleiste 100.

In Fig. 8 ist ein Eckverbinder 110 dargestellt. Er dient zum Verbinden zweier senkrecht aufeinander zulaufender Profil-Holme eines Tragrahmens 6. Der Eckverbinder besitzt ein etwa rechteckförmiges Mittelteil 112, an dem seitlich zwei identisch ausgebildete Stecker 114 angebracht sind. Jeder Stecker 114 weist zwei einander parallele und beabstandete Steckzungen 116, 118 auf. Diese Steckzungen 116, 118 passen in die Aufnahmekammer 96 bzw. in die Stabilisierungskammer 97, die in Fig. 7 gezeigt sind. Jedes Verbindungsteil 4 ist mit dem inneren Ende seines zweiten Schenkels 82 in eine speziell dafür ausgebildete Vertiefung 120 eingefügt. Beim Hineinschieben der beiden Haltezungen 116, 118 in die zugeordneten Kammern 96, 97 entsteht ein fester Sitz des Verbindungsteils 4. Die Vertiefung 120 ist jeweils entsprechend der Form des zweiten Schenkels 82 oder eines Teils davon geformt. Der Steckverbinder 110 mit den Teilen 112, 114 besteht bevorzugt aus Kunststoff, während die Profil-Holme bevorzugt aus Aluminium bestehen.

Von einiger praktischer Bedeutung ist, dass hier - von der Mitte aus gesehen - die beiden Verbindungsteile 4 auf einem Holm recht weit außen an dem betreffenden Holm positioniert sind, so dass sich der Tragrahmen 6 nicht verschieben kann. Natürlich können zusätzlich auch im weite in der Mitte gelegenen Bereich dieses Holms einer oder weitere Verbindungsteile 4 Angeordnet sein.

### Bezugszeichenliste

02 Halterahmen
04 Verbindungsteil, Federklammer
06 Tragrahmen
06a Einschubkörper
07 Längsnut
08 Fliegen- oder Pollenschutz-Gittertuch
80 erster Schenkel
82 zweiter Schenkel
84 Haltenase
86 Anlage- oder Arretierungsfläche
88 Verbindung
90 gerader Verlauf des Metalldrahts
92 Höhen, Berge
94 Tiefen, Täler
96 zentrale Aufnahmekammer
97 Stabilisierungskammer
98 weitere Aufnahmekammer
99 Einlaßnut
100 Klemmleiste
110 Eckverbinder
112 Mittelteil
114 Stecker
116 Steckzunge
118 Steckzunge
120 Vertiefung
A-A Längsachse
A'-A' Längsachse
a1, a2 Öffnungswinkel
20 Patentansprüche 08 Figuren

## Patentansprüche

1. Tragrahmen (6), der mit einem Fliegen- oder Pollenschutz-Gittertuch (8) o. dgl. versehbar und an einem Halterahmen (2) befestigbar ist, der an einer Öffnung, wie einer Tür- oder Fensteröffnung, angebracht ist, mit mittels eines Eckverbinders (110) verbindbaren, senkrecht aufeinander zulaufenden Profil-Holmen, und mit einem aus einem federnden Material, insbesondere aus einem federnden Stahldraht, bestehenden Verbindüngsteil (4) mit einem ersten Schenkel (80) und mit einem zweiten Schenkel (82) zwischen deren beiden inneren Enden eine Verbindung (88) vorgesehen ist, wobei zumindest der erste Schenkel (80) des Verbindungsteils (4) an seinem äuβeren Ende eine Haltenase (84) besitzt,
**dadurch gekennzeichnet,**
- **dass** die Profil-Holme eine Längsnut (7) aufweisen, die in eine zentrale Aufnahmekammer (96) übergeht,
- **dass** die Schenkel (80,82) des Verbindungsteils (4) im gespannten Zustand von einander wegweisen,
- **dass** das Verbindungsteil (4) einerseits in den Profil-Holmen und andererseits am Halterahmen (2) bohrungsfrei befestigbar sowie aus den Profit-Hofmen und/oder vom Halterahmen (2) lösbar ist, und
- **dass** der zweite Schenkel (82) über die Längsnut (7) in der Aufnahmekammer (96) des Profil-Holms untergebracht ist und eine Arretierungsfläche (86) zum Festlegen in den Profil-Holmen besitzt.

2. Tragrahmen (6) nach Anspruch 1,
**dadurch gekennzeichnet,**
**dass** die beiden inneren Enden der Schenkel (80, 82) durch eine als Krümmung ausgebildete Verbindung (88), insbesondere in Form eines Steges, direkt mit einander verbunden sind.

3. Tragrahmen (6) nach Anspruch 1 oder 2,
**dadurch gekennzeichnet,**
**dass** die Arretierungsfläche (86) des zweiten Schenkels (82) durch ein Hin-und Herlaufen, insbesondere durch eine Wellung, des Verbindungsteils (4) gebildet ist.

4. Tragrahmen (6) nach einem der Ansprüche 1 bis 3,
**dadurch gekennzeichnet,**
**dass** die Wellung sowohl am äußeren als auch am inneren Ende des zweiten Schenkels (82) vorgesehen und dass dazwischen ein gerader Verlauf (90) des Metalldrahts vorgesehen ist.

5. Tragrahmen (6) nach Anspruch 4,
**dadurch gekennzeichnet,**
**dass** die Wellung sich über den gesamten zweiten Schenkel (82) erstreckt und in einer Ebene parallel zur Haltenase (84) des ersten Schenkels (80) vorgesehen ist.

6. Tragrahmen (6) nach einem der Ansprüche 1 bis 5,
**dadurch gekennzeichnet,**
**dass** der erste Schenkel (80) geradlinig verläuft, bis er in die Haltenase (84) übergeht.

7. Tragrahmen (6) nach einem der Ansprüche 4 bis 6,
**dadurch gekennzeichnet,**
**dass** die Wellung - bezogen auf den ersten Schenkel (80) - ungleich große Höhen (92) und Tiefen (94) besitzt.

8. Tragrahmen (6) nach einem der Ansprüche 4 bis 7,
**dadurch gekennzeichnet,**
**dass** zumindest eine Höhe (92) und eine Tiefe (94) des Wellenzugs zwecks Einpassung in die Längsnut (7) in verschiedenen Ebenen liegen.

9. Tragrahmen (6) nach einem der Ansprüche 1 bis 8,
**gekennzeichnet durch**
die Profil-Holme verbindende Eckverbinder (110), wobei der zweite Schenkel (82) des Verbindungsteils (4) in eine im Eckverbinder (110) angebrachte Vertiefung (120) ganz oder teilweise eingebracht ist.

10. Tragrahmen (6) nach Anspruch 9,
**dadurch gekennzeichnet,**
**dass** die Vertiefung (120) entsprechend der Form des zweiten Schenkels (82) geformt ist.

## Claims

1. Supporting frame (6), which can be fitted with a fly or pollen screen (8) or something similar and which can be attached to a holding frame (2), said holding frame (2) being attached to an opening, such as a door or window opening, said holding frame (2) having profile struts which run towards each other in a vertical fashion and can be connected via corner connectors (110), and said holding frame (2) having a connector part (4) consisting of an elastic material, in particular consisting of an elastic steel wire, with a first leg (80) and a second leg (82), between the inner ends of which a connection (88) is provided, wherein at least the first leg (80) of the connector part (4) has a retaining collar (84) at its outer end,
**characterized in**
- the profile struts having a longitudinal slot (7), which merges into a central receiving chamber (96),
- that the legs (80, 82) of the connector part (4) are facing away from one another in a taut state,
- that the connector part (4) can be fastened in the profile struts on the one hand and to the holding frame (2) on the other hand without drilling and also can be removed from the profile struts and/or the holding frame (2), and
- that the second leg (82) is housed in the receiving chamber (96) of the profile strut via the longitudinal slot (7) and comprises a latching area (86) for affixing it in the profile struts.

2. Supporting frame (6) according to claim 1,
**characterized in**
the two inner ends of the legs (80, 82) being connected directly by means of a connection (88), which is formed as a curvature, in particular in the shape of a bar.

3. Supporting frame (6) according to claim 1 or 2,
**characterized in**
**that** the latching area (86) of the second leg (82) is formed by the connector part (4), which there has a meander-like shape, in particular a corrugated shape.

4. Supporting frame (6) according to one of the claims 1 to 3,
**characterized in**
**that** the corrugation is intended at the outer as well as at the inner end of the second leg (82) and that a straight course (90) of the metal wire is provided in between.

5. Supporting frame (6) according to claim 4,
**characterized in**
**that** the corrugation extends over the entire second leg (82) and that the corrugation is provided for on a level that is parallel to the retaining collar (84) of the first leg (80).

6. Supporting frame (6) according to one of the claims 1 to 5,
**characterized in**
**that** the first leg (80) runs linearly until it merges into the retaining collar (84).

7. Supporting frame (6) according to one of the claims 4 to 6,
**characterized in**
the corrugation- in view of the first leg (80) - having highs (92) and lows (94) of unequal size.

8. Supporting frame (6) according to one of the claims 4 to 7,
**characterized in**
**that** at least one high (92) and one low (94) of the corrugation are located on different levels for the purpose of being fitted into the longitudinal slot (7).

9. Supporting frame (6) according to one of the claims 1 to 8,
**characterized in**
corner connectors (110) connecting the profile struts, wherein the second leg (82) of the connector part (4) is inserted fuly or partially in an indentation (120) that is carved into the corner connector (4).

10. Supporting frame (6) according to claim 9,
**characterized in**
the indentation (120) being formed according to the shape of the second leg (82).

## Revendications

1. Cadre porteur (6), qui peut être muni d'une toile en treillis (8) de protection contre les pollens ou les mouches ou d'un élément similaire, et peut être fixé sur un châssis de support (2) qui est placé dans une ouverture ou baie, telle une ouverture de porte ou de fenêtre, le cadre porteur comprenant des longerons profilés mutuellement perpendiculaires et pouvant être reliés au moyen d'une équerre de liaison (110), et l'ensemble comprenant en outre une pièce d'attache (4) qui est réalisée en un matériau élastique, notamment en un fil d'acier élastique, et comporte une première branche (80) et une deuxième branche (82) entre les deux extrémités intérieures desquelles est prévue une liaison (88), au moins la première branche (80) de la pièce d'attache (4) possédant à son extrémité extérieure, un talon de retenue (84),
**caractérisé**
- **en ce que** les longerons profilés présentent une rainure longitudinale (7), qui se raccorde à une cavité de logement (96) centrale,
- **en ce que** les branches (80, 82) de la pièce d'attache (4) s'écartent l'une de l'autre dans l'état en tension,
- **en ce que** la pièce d'attache (4) peut être fixée, sans perçage, d'une part dans les longerons profilés et d'autre part sur le châssis de support (2), et peut être détachée hors des longerons profilés et/ou du châssis de support (2), et
- **en ce que** la deuxième branche (82) est logée dans la cavité de logement (96) du longeron profilé en passant par la rainure longitudinale (7), et possède une surface d'arrêt (86) pour la retenue dans les longerons profilés.

2. Cadre porteur (6) selon la revendication 1, **caractérisé en ce que** les deux extrémités intérieures des branches (80, 82) sont reliées directement l'une à l'autre par une liaison (88) réalisée en tant que coude, notamment sous forme d'arcade.

3. Cadre porteur (6) selon la revendication 1 ou la revendication 2,
**caractérisé en ce que** la surface d'arrêt (86) de la deuxième branche (82) est formée par un tracé en va-et-vient, notamment une ondulation, de la pièce d'attache (4).

4. Cadre porteur (6) selon l'une des revendications 1 à 3,
**caractérisé en ce que** l'ondulation est prévue aussi bien à l'extrémité extérieure qu'à l'extrémité intérieure de la deuxième branche (82), et **en ce qu'**entre ces ondulations est prévu un tracé rectiligne (90) du fil métallique.

5. Cadre porteur (6) selon la revendication 4, **caractérisé en ce que** l'ondulation s'étend sur la totalité de la deuxième branche (82) et est prévue dans un plan parallèle au talon de retenue (84) de la première branche (80).

6. Cadre porteur (6) selon l'une des revendications 1 à 5,
**caractérisé en ce que** la première branche (80) s'étend de manière rectiligne jusqu'à son raccordement au talon de retenue (84).

7. Cadre porteur (6) selon l'une des revendications 4 à 6,
**caractérisé en ce que** l'ondulation, en se référant à la première branche (80), possède des sommets d'onde (92) et des creux d'onde (94) de grandeur différente.

8. Cadre porteur (6) selon l'une des revendications 4 à 7,
**caractérisé en ce qu'**au moins un sommet d'onde (92) et un creux d'onde (94) du train d'ondes se situent dans des plans différents dans l'optique d'un ajustement dans la rainure longitudinale (7).

9. Cadre porteur (6) selon l'une des revendications 1 à 8,
**caractérisé par** des équerres de liaison (110) reliant les longerons profilés, la deuxième branche (82) de la pièce d'attache (4) étant insérée totalement ou partiellement dans une empreinte en creux (120) réalisée dans l'équerre de liaison (110).

10. Cadre porteur (6) selon la revendication 9, **caractérisé en ce que** l'empreinte en creux (120) est formée de manière correspondante à la forme de la deuxième branche (82).
